# EUROPÄISCHE PATENTSCHRIFT

(11) **EP 1 247 878 B1**
(45) Veröffentlichungstag und Bekanntmachung des Hinweises auf die Patenterteilung: **02.02.2005**
(21) Anmeldenummer: 02002933.6
(22) Anmeldetag: 09.02.2002
(51) Int. Cl.: C23C 24/10, C23C 4/16

(54) **Gerät zur Laser-Pulverbeschichtung**
Apparatus for powder coating by laser
Appareil pour revêtement en poudre par laser

(30) Priorität: 04.04.2001 DE 10116720
(43) Veröffentlichungstag der Anmeldung: 09.10.2002
(73) Patentinhaber: Bayerische Motoren Werke Aktiengesellschaft, 80809 München (DE)
(72) Erfinder: Kasperowski, Stefan, Dr., 85354 Freising (DE); Mielsch, Götz, 80992 München (DE); Stothard, Nigel, Dr., 81929 München (DE); Arnold, Johannes, Dr., 75179 Pforzheim (DE)

(56) Entgegenhaltungen:
- EP-A- 0 298 374
- EP-A- 0 300 458
- EP-A- 0 418 519
- EP-A- 0 837 152
- EP-A- 0 950 461
- EP-A- 1 041 173
- JP-A- 3 128 183
- JP-A- 7 292 481
- US-A- 3 843 865
- US-A- 4 367 017
- US-A- 5 426 278
- PATENT ABSTRACTS OF JAPAN vol. 005, no. 101 (M-076), 30. Juni 1981 (1981-06-30) & JP 56 045293 A (HITACHI LTD), 24. April 1981 (1981-04-24)

## Beschreibung

Die Erfindung bezieht sich auf ein Gerät zur Laserbeschichtung von Bauteil-Innenflächen mit einem insbesondere pulverförmigen Zusatzmaterial, nach dem Oberbegriff des Patentanspruchs 1 bzw. 4.

Geräte zur Laser-Pulverbeschichtung von mechanisch hoch belasteten Bauteilflächen sind in zahlreichen Ausführungsformen bekannt.

So werden bei dem aus der DE 196 43 029 A1 bekannten Gerät der eingangs genannten Art mittels einer drehbaren, mit einem Nd:YAG-Festkörperlaser optisch verbundenen Beschichtungslanze Zylinderlaufbahnen mit einem hochsiliziumhaltigen Aluminiumpulver beschichtet, um so eine verschleißbeständige Lauffläche in Aluminium-Kurbelgehäusen zu erzeugen. Dabei wird der Laserstrahl in einem Lichtleiter vom Festkörperlaser zu einer Drehführung geleitet, die eine endlose Drehung der angeflanschten Beschichtungslanze gestattet. An der Drehführung wird der Laserstrahl aus dem Lichtleiter ausgekoppelt, kollimiert und gelangt dann freistrahlend durch die Lanze zur einer Umlenk- und Fokussieroptik, wo der Strahl auf die zu beschichtende Zylinderfläche umgelenkt und fokussiert wird. Zusätzlich in die Lanze integriert sind Versorgungsleitungen für Kühlmedien, Pulverwerkstoff, Schutzgas und ein Spülgas zur Erzeugung eines das Austrittsfenster des Laserstrahls an der Lanzenspitze freiblasenden Cross-Jets. Das Beschichten erfolgt durch Eintauchen der Lanze in die Zylinderbohrung, wobei das Pulver über eine Strahldüse zum Beschichtungsort ausgeblasen und dort im Laserstrahl aufgeschmolzen wird. Durch das gleichzeitige Drehen und Verschieben der Beschichtungslanze entstehen spiralförmig aneinanderliegende Raupen, die eine zusammenhängende Laufflächen-Beschichtung bilden. Aufgrund des inhärenten Strahlparameterprodukts (Strahldivergenz und Strahltaillierung) des Festkörperlasers sind derartige Geräte jedoch auf ein verhältnismäßig niedriges Längen-/Durchmesserverhältnis der Beschichtungslanze beschränkt, so dass sie zur vollflächigen Beschichtung von schlanken Zylinderbohrungen oder anderen, schwer zugänglichen Bauteil-Hohlräumen ungeeignet sind.

Bei einer weiteren, aus der EP-A-950 461, der JP-A-03128 183, der JP-A-07292 481, der EP-A-418 519 oder der US-A-5 426 278 bekannten Ausführungsform von Beschichtungsgeräten ist die in die Werkstückbohrung eintauchende Beschichtungslanze in einen hinteren, nichtrotierenden Lanzenteil mit einem in diesem koaxial befestigten Lichtwellenleiter und einen vorderen, rotierenden Lanzenteil unterteilt, welcher unter Zwischenschaltung einer Drehlagerung und eines Drehantriebs an den nichtrotierendenh Lanzenteil anschließt und in welchem die Fokussier- und Umlenkoptik entweder koaxial oder außermittig zur Rotationsachse angeordnet ist. Dabei erfolgt die Laserlichtführung im rotierenden Lanzenteil entweder wiederum über eine Freistrahlstrecke oder mit Rücksicht auf die außermittige Anordnung des Fokussier- und Umlenksystems über ein zweites Lichtleiterstück in der Beschichtungslanze, welches von dem Lichtleiterende im nichtrotierenden Lanzenteil außermittig gebogen zum Fokussiersystem an der Lanzenspitze verläuft. Bei diesen bekannten Beschichtungsgeräten stellt sich das Problem, dass nicht nur eine optische Drehkopplung für das zweite Lichtleiterstück oder eine Freistrahlführung, sondern zusätzlich auch der gesamte, aus Drehlagerung und Drehantrieb bestehende Geräteteil innerhalb der Beschichtungslanze untergebracht werden müssen, mit der Folge, dass auch diese Geräte einen entsprechend großen Lanzendurchmesser benötigen und daher gleichfalls zur vollflächigen Beschichtung von Bauteil-Innenflächen hohen Schlankheitsgrades ungeeignet sind.

Aufgabe der Erfindung ist es, das Beschichtungsgerät der eingangs genannten Art auf baulich einfache Weise so auszubilden, dass auch schwer zugängliche Bauteil-Innenflächen, und insbesondere die tieferliegenden Flächenabschnitte von Zylinderbohrungen hohen Schlankheitsgrades, problemlos und mit hoher Strahlungseffizienz zu beschichten sind.

Diese Aufgabe wird erfindungsgemäß durch das im Anspruch 1 bzw. 4 angegebene Beschichtungsgerät gelöst.

Mit dem erfindungsgemäßen Beschichtungsgerät wird für die gesamte Beschichtungslanze ein sehr kleiner Lanzenquerschnitt bei praktisch beliebiger Lanzenlänge benötigt und zugleich eine äußerst verlustarme Energieübertragung in der Beschichtungslanze vor allem auch von Laserstrahlen mit hohem Strahlparameterprodukt erzielt, ohne dass es hierzu aufwändiger Linsensysteme oder voneinander getrennter Lichtleiterstücke im Lanzeninneren oder einer ebenfalls aufwändigen Ausbildung der Beschichtungslanze als optischer Hohlleiter bedarf.

Dabei erstreckt sich der Laserlichtleiter, der mit der Beschichtungslanze mitrotiert, nach einer ersten Variante der Erfindung gemäß Anspruch 1 durchgehend über die gesamte Lanzenlänge vom Gerätekopf außerhalb der Bauteil-Innenfläche bis zur Lanzenspitze, wobei die Laserstrahlung über eine optische Drehkoppelung am Gerätekopf, vorzugsweise aber unmittelbar von der an diesem angeordneten und ebenfalls mitrotierenden Laserquelle, in das geräteseitige Lichtleiterende eingekoppelt wird. In diesem Fall ist das Beschichtungsgerät nicht auf geradlinige Lanzenformen beschränkt, sondern es lassen sich ohne weiteres auch andere, je nach Anwendungsfall unterschiedlich gekrümmte Lanzenformen verwenden und auf einen Umlenkspiegel an der Lanzenspitze zur seitlichen Strahlablenkung auf einfache Weise dadurch verzichten, dass der Lichtleiter am auskoppelseitigen Endabschnitt abgebogen ist oder eine zur Lichtleiterachse geneigte Stirnfläche besitzt, während sich bei der zweiten Variante der Erfindung nach Anspruch 4, bei der die Laserlichtführung in der Beschichtungslanze durch einen drehfest angeordneten Lichtleiter erfolgt, welcher in einem gleichfalls drehfest mit dem Gerätekopf verbundenen Innenrohr der Beschichtungslanze exakt koaxial zur Drehachse der Beschichtungslanze fixiert ist, auch dann eine weiter verbesserte Energietransmission ergibt, wenn die Laserquelle entfernt vom Gerätekopf angeordnet ist, da sich in diesem Fall der Lichtleiter in optisch und baulich günstiger Weise von der Lanzenspitze bis zur Laserquelle durchgehend drehkopplungsfrei ausbilden lässt. Der zwischen Lanzenaußen- und -innenrohr vorhandene Ringraum wird dabei vorzugsweise als Kühl- und/oder Arbeitsmittel-, z.B. Schutzgaskanal genutzt.

In besonders bevorzugter Ausgestaltung der Erfindung ist als Laserquelle ein Diodenlaser vorgesehen, dessen an sich ungünstig hohes Strahlparameterprodukt wegen der überlegenen Übertragungsqualität des erfindungsgemäßen Beschichtungsgeräts selbst bei einer sehr schlank gestalteten Beschichtungslanze ohne Auswirkung auf die effektiv applizierte Laserleistung bleibt, der im Übrigen aber wesentlich bessere Leistungswerte (Steckdosenwirkungsgrad) als ein herkömmlicher Festkörper-, z.B. Nd:YAG-Laser besitzt. Ferner wird die Prozessüberwachung zweckmäßigerweise dadurch erleichtert, dass im Lichtleiter von der Lanzenspitze aus gegenläufig zum Laserstrahl optische, z.B. die Schmelztemperatur am jeweiligen Beschichtungsort angebende Infrarotsignale rückgeführt und zur Prozesssteuerung am Gerätekopf ausgekoppelt werden. Um die Abstrahlcharakteristik des Laserstrahls an der Lanzenspitze auf einfache Weise an den jeweiligen Anwendungsfall anpassen zu können, enthält diese zweckmäßigerweise eine auswechselbare Fokussieroptik.

Die Erfindung wird nunmehr anhand zweier in der Zeichnung stark schematisiert dargestellter Ausführungsbeispiele näher erläutert. Diese zeigt in
- **Fig. 1a, b**: ein Beschichtungsgerät in einer ersten Ausführungsform der Erfindung im Längs- (a) und im Querschnitt (b); und
- **Fig.2**: eine der Fig. 1 entsprechende Darstellung eines zweiten Ausführungsbeispiels der Erfindung.

Das in Fig. 1 gezeigte Beschichtungsgerät enthält als Hauptbestandteile einen Hochleistungs-Diodenlaser 1, einen an diesen über einen Lichtleiter 2 optisch angekoppelten Gerätekopf 3 und eine Beschichtungslanze 4, die an einer Drehführung 5 des Gerätekopfs 3 gelagert und mittels eines Antriebsmotors 6 einschließlich einer Rutschkupplung 7 um eine zentrale Achse A-A endlos rotierbar angetrieben ist. Der Lichtleiter 2 verläuft durch den Gerätekopf 3 hindurch in einem mit diesem fest verbundenen, zur Achse A-A koaxialen Standrohr 8 durchgehend bis zur Lanzenspitze und ist am Standrohrende mittels eines Faserendsteckers 9 und eines zwischen diesem und dem rotierenden Außenrohr 10 der Beschichtungslanze 4 wirksamen Kugellagers 11 exakt zentrisch zur Drehachse A-A der Beschichtungslanze 4 befestigt.

Im Bereich der Lanzenspitze ist am Lanzenrohr 10 ein mit diesem mitrotierendes, auswechselbares Einsatzstück 12 mit einer Kollimationsoptik 13 und einem Umlenk- und Fokussierspiegel 14 angebracht. Der vom Lichtleiterende divergent austretende Laserstrahl wird durch die um die Lichtleiterachse rotierende Kollimationsoptik 13 in ein achsparalleles Lichtbündel umgewandelt und vom Umlenkspiegel 14 durch ein Schutzglasfenster 15 hindurch auf die zu beschichtende Bauteil-Innenfläche 16, etwa die Zylinderlauffläche eines Motorblocks, umgelenkt und fokussiert.

Komplettiert wird das Beschichtungsgerät durch außen am Lanzenrohr 10 befestigte Pulver- und Gaszuleitungen 17, 18, über die das Beschichtungspulver, etwa ein hochsiliziumhaltiges Aluminiumpulver, und ein Schutzgas auf die Fokusregion des Laserstrahls ausgeblasen werden, sowie einen im Außenrohr 10 vom Gerätekopf 3 zur Lanzenspitze verlaufenden Druckluftkanal 18 zur Erzeugung eines das Schutzglasfenster 15 freiblasenden Cross-Jets und einen Kühlwasserkreislauf zur Kühlung des distalen Lichtleiterendes, welcher einen kühlmitteldurchströmten, im Bereich des Faserendsteckers im Ringraum zwischen Stand- und Lanzenrohr 8, 10 angeordneten Kühlwassermantel 20 und zugeordnete Vor- und Rücklaufkanäle 21, 22 im Lanzenrohr 10 (Fig. 1b) enthält.

Beim Beschichten der Zylinderlauffläche 16 wird das über die Pulverzuleitung 17 zur Fokusregion zuströmende Beschichtungspulver durch den Laserstrahl aufgeschmolzen, und durch Drehung der Beschichtungslanze 4 und gleichzeitige Verschiebung des Gerätekopfes 3 in Pfeilrichtung P entstehen spiralförmig aneinanderliegende Beschichtungsraupen, durch die sich eine großflächige Laufflächenbeschichtung erzeugen lässt. Aufgrund des praktisch beliebig großen Längen-/Querschnittsverhältnisses der Beschichtungslanze 4 können auf diese Weise Zylinderlaufflächen 16 hohen Schlankheitsgrades oder auch andere, schlecht zugängliche Bauteil-Innenflächen mit geringen Laser-Leistungsverlusten beschichtet werden. Weiterhin lassen sich Signale zur Prozessüberwachung z. B. temperaturanzeigende Infrarotsignale vom Beschichtungsort gegenläufig zum Laserstrahl im Lichtleiter 2 zum Gerätekopf 3 zurückführen, wo sie über ein halbdurchlässiges Spiegelelement zu einer Prozesssteuereinheit (nicht gezeigt), etwa zur thermischen Prozessregulierung des Beschichtungsvorgangs, ausgekoppelt werden.

Das in Fig. 2 gezeigte Ausführungsbeispiel, wo die der oben beschriebenen Ausführungsform entsprechenden Komponenten durch ein um 100 erhöhtes Bezugszeichen gekennzeichnet sind, unterscheidet sich von dieser in erster Linie dadurch, dass der in der Beschichtungslanze 104 angeordnete Lichtleiter 102 nicht in einem feststehenden Standrohr angeordnet ist, sondern mit der Beschichtungslanze 104 mitrotiert. Der Laserstrahl des Diodenlasers 101 wird an den Gerätkopf 103 über einen mit diesem fest verbundenen, weiteren Lichtleiter 102' übertragen und gelangt über eine optische Drehkoppelung 23 in den rotierenden Lichtleiter 102. Im Bereich der Lanzenspitze sind das Lanzenrohr 110 und der Lichtleiter 102 abgebogen, so dass der Laserstrahl am Lichtleiterende schräg zur Drehachse A-A der Beschichtungslanze 104 emittiert und durch eine nachgeschaltete, wiederum auswechselbare Kollimations- und Fokussieroptik 24 auf die Zylinderlauffläche 116 gebündelt wird, ohne dass es hierzu eines Umlenkspiegels bedarf Dabei kann das Lanzenrohr 110 in Biegerichtung verstellbar ausgebildet sein, um so den Umlenkwinkel des Laserstrahls verändern zu können. Im Übrigen ist die Bau- und Betriebsweise dieses Ausführungsbeispiels die gleiche wie bei dem Beschichtungsgerät nach Fig. 1.

Im Rahmen der Erfindung ist es auch möglich, den Diodenlaser unmittelbar am Gerätekopf anzuordnen, wobei der Laserlichtleiter einstrahlseitig bis zum Diodenlaser verlängert ist und dieser in der Ausführungsform nach Fig. 2 entweder mit der Beschichtungslanze 104 mitrotiert oder feststehend mit dem Gerätekopf 103 verbunden und der Laserlichtleiter 102 dann über eine Drehkoppelung an den Laser 101 angeschlossen ist.

## Patentansprüche

1. Gerät zur Laserbeschichtung von Bauteil-Innenflächen mit einem insbesondere pulverförmigen Zusatzmaterial, bestehend aus einer Laserquelle und einem mit dieser optisch verbundenen Gerätekopf mit einer an diesem über eine Drehführung gelagerten, translatorisch und rotatorisch über die Innenfläche verfahrbaren Beschichtungslanze, in welcher der Laserstrahl axial von der Drehführung zur Lanzenspitze und von dort auf die Bauteil-Innenfläche gerichtet wird, **dadurch gekennzeichnet, dass** die Beschichtungslanze (4; 104) einen von der Drehführung (5; 105) des Gerätekopfes (3; 103) außerhalb der Bauteil-Innenfläche (16; 116) durchgehend über die gesamte Lanzentänge zur Lanzenspitze verlaufenden, laserstrahlführenden Lichtleiter (2; 102) enthält.

2. Gerät nach Anspruch 1, **dadurch gekennzeichnet, dass** der Laserlichtleiter (102) gemeinsam mit der Beschichtungslanze (104) drehbar angetrieben und im Bereich des gerätekopfseitigen Lichtleiter endes eine optische Drehkoppelung (23) zur Einkoppelung des Laserstrahls vorgesehen ist.

3. Gerät nach Anspruch 2, **dadurch gekennzeichnet, dass** die Laserquelle am Gerätekopf angeordnet ist und der von der Laserquelle emittierte Laserstrahl unmittelbar in den sich mit der Beschichtungslanze mitdrehenden Laserlichtleiter eingekoppelt wird.

4. Gerät zur Laserbeschichtung von Bauteil-Innenflächen mit einem insbesondere pulverförmigen Zusatzmaterial, bestehend aus einer Laserquelle und einem mit dieser optisch verbundenen Gerätekopf mit einer an diesem über eine Drehführung gelagerten, translatorisch und rotatorisch über die Innenfläche verfahrbaren Beschichtungslanze, in welcher der Laserstrahl axial von der Drehführung zur Lanzenspitze und von dort auf die Bauteil-Innenfläche gerichtet wird, **dadurch gekennzeichnet, dass** die Beschichtungslanze (4) ein drehbar angetriebenes Außen- (10) und ein in diesem angeordnetes, drehfest mit dem Gerätekopf (3) verbundenes Innenrohr (8) einschließlich eines im drehfesten Innenrohr koaxial zur Drehachse (A-A) des Außenrohrs (10) fixierten, von der Drehführung (5) zur Lanzenspitze verlaufenden, laserstrahlführenden Lichtleiters (2) enthält.

5. Gerät nach Anspruch 4, **dadurch gekennzeichnet, dass**
die Laserquelle (1) entfernt vom Gerätekopf (3) angeordnet und der Laserlichtleiter (2) über die Drehführung (5) hinaus durchgehend bis zur Laserquelle verlängert ist.

6. Gerät nach Anspruch 4 oder 5, **gekennzeichnet durch**
das Innenrohr (8) umgebende Kühl- und/oder Arbeitsmittelkanäle (19, 21, 22).

7. Gerät nach einem der vorhergehenden Ansprüche, **dadurch gekennzeichnet, dass**
die Laserquelle (1; 101) ein Diodenlaser ist.

8. Gerät nach einem der vorhergehenden Ansprüche, **dadurch gekennzeichnet, dass**
im Laserlichtleiter (2; 102) vom distalen Lichtleiterende aus gegenläufig zum Laserstrahl optische Signale zur Prozessüberwachung rückgeführt sind.

9. Gerät nach einem der vorhergehenden Ansprüche, **dadurch gekennzeichnet, dass**
die Lanzenspitze eine auswechselbare Fokussieroptik (13, 14; 24) enthält.

## Claims

1. A device for laser coating component inner faces with an, in particular, powdery additional material, comprising a laser source and a device head optically connected thereto, with a coating lance which is mounted thereon via a rotating guide and can be moved over the inner face in a translatory and rotary manner, in which coating lance the laser beam is directed axially from the rotating guide to the tip of the lance and from there to the component inner face, **characterised in that** the coating lance (4; 104) contains a laser beam-guiding light guide (2; 102) extending from the rotating guide (5; 105) of the device head (3; 103) outside the component inner face (16; 116), continuously over the entire length of the lance to the tip of the lance.

2. A device according to claim 1, **characterised in that** the laser light guide (102) is rotatably driven together with the coating lance (104), and an optical rotary coupling (23) is provided in the region of the light guide end on the device head side for coupling the laser beam.

3. A device according to claim 2, **characterised in that** the laser source is arranged on the device head and the laser beam emitted by the laser source is coupled directly into the laser light guide co-rotating with the coating lance.

4. A device for laser coating component inner faces with an, in particular, powdery additional material, comprising a laser source and a device head optically connected thereto, with a coating lance which is mounted thereon via a rotating guide and can be moved over the inner face in a translatory and rotary manner and in which the laser beam is directed axially from the rotating guide to the tip of the lance and from there to the component inner face, **characterised in that** the coating lance (4) has a rotatably driven outer tube (10) and an inner tube (8) arranged therein and non-rotatably connected to the device head (3), including a laser beam-guiding light guide (2) fixed in the non-rotatable inner tube coaxially to the axis of rotation (A-A) of the outer tube (10) and extending from the rotating guide (5) to the tip of the lance.

5. A device according to claim 4, **characterised in that** the laser source (1) is arranged remote from the device head (3) and the laser light guide (2) is continuously extended up to the laser source beyond the rotating guide (5).

6. A device according to claim 4 or 5, **characterised by** channels for coolant and/or (19, 21, 22) for operating medium surrounding the inner tube (8).

7. A device according to any one of the preceding claims, **characterised in that** the laser source (1; 101) is a diode laser.

8. A device according to any one of the preceding claims, **characterised in that** optical signals are returned in the laser light guide (2; 102) from the distal light guide end in the opposite direction to the laser beam for process monitoring.

9. A device according to any one of the preceding claims, **characterised in that** the tip of the lance contains a replaceable optical focusing system (13, 14, 24).

## Revendications

1. Appareil pour revêtement par laser des surfaces internes d'un élément au moyen d'un matériau d'apport notamment sous forme de poudre, composé d'une source laser et d'une tête d'appareil reliée de manière optique à celle-ci comprenant une lance de revêtement, placée sur cette tête d'appareil sur un guide rotatif et mobile en translation et en rotation sur la surface interne, et dont le rayon laser est dirigé axialement du guide rotatif vers le bout de la lance et de là sur la surface interne de l'élément,
**caractérisé en ce que**
la lance de revêtement (4 ; 104) contient un guide de lumière (2 ; 102) dirigeant le rayon laser et s'étendant du guide rotatif (5 ; 105) de la tête d'appareil (3 ; 103) à l'extérieur de la surface interne de l'élément (16 ; 116) en continu sur toute la longueur de la lance jusqu'au bout de la lance.

2. Appareil selon la revendication 1,
**caractérisé en ce que**
le guide de lumière laser (102) et conjointement la lance de revêtement (104) sont entraînés en rotation et, au niveau de l'extrémité du guide de lumière située du côté de la tête de l'appareil il est prévu un accouplement optique en rotation (23) destiné à accoupler le rayon laser.

3. Appareil selon la revendication 2,
**caractérisé en ce que**
la source laser est disposée au niveau de la tête de l'appareil et le rayon laser émis par la source laser est directement accouplé dans le guide de lumière laser en rotation conjointe avec la lance de revêtement.

4. Appareil destiné à recouvrir par laser des surfaces internes d'un élément au moyen d'un matériau d'apport notamment sous forme de poudre, composé d'une source laser et d'une tête d'appareil reliée de manière optique à celle-ci comprenant une lance de revêtement, placée sur cette tête d'appareil sur un guide rotatif et mobile en translation et en rotation sur la surface interne, et dont le rayon laser est dirigé axialement du guide rotatif vers le bout de la lance et de là sur la surface interne de l'élément,
**caractérisé en ce que**
la lance de revêtement (4) contient un tuyau extérieur (10) entraîné en rotation et un tuyau intérieur (8), disposé dans celui-ci et solidaire en rotation de la tête de l'appareil (3), et comprenant, pour diriger le rayon laser, un guide de lumière (2) fixé dans le tuyau intérieur solidaire en rotation coaxialement à l'axe de rotation (A-A) du tuyau extérieur (10) et qui s'étend du guide rotatif (5) vers le bout de la lance.

5. Appareil selon la revendication 4,
**caractérisé en ce que**
la source laser (1) est écartée de la tête de l'appareil (3) et le guide de lumière laser (2) est prolongé sur le guide rotatif (5) en continu jusqu'à la source laser.

6. Appareil selon la revendication 4 ou 5,
**caractérisé par**
des canaux d'agent réfrigérant et/ou de fluide actif (19, 21, 22) entourant le tuyau intérieur (8).

7. Appareil selon l'une quelconque des revendications précédentes,
**caractérisé en ce que**
la source laser (1 ; 101) est une diode laser.

8. Appareil selon l'une quelconque des revendications précédentes,
**caractérisé en ce que**
dans le guide de lumière laser (2 ; 102), des signaux optiques destinés à la surveillance du processus sont redirigés depuis l'extrémité distale du guide de lumière de manière contrarotative jusqu'au rayon laser.

9. Appareil selon l'une quelconque des revendications précédentes,
**caractérisé en ce que**
le bout de la lance contient une optique de focalisation (13, 14 ; 24) échangeable.
